# EUROPÄISCHE PATENTSCHRIFT

(11) **EP 1 250 064 B1**
(45) Veröffentlichungstag und Bekanntmachung des Hinweises auf die Patenterteilung: **28.07.2004**
(21) Anmeldenummer: 01907385.7
(22) Anmeldetag: 26.01.2001
(51) Int. Cl.: A44B 11/20

(54) **RAHMENLOSE GÜRTELSCHLIESSE**
BELT BUCKLE WITHOUT ARMATURE
FERMETURE DE CEINTURE SANS ARMATURE

(30) Priorität: 27.01.2000 DE 20001340 U
(43) Veröffentlichungstag der Anmeldung: 23.10.2002
(73) Patentinhaber: Müller, Burkhard, 76761 Rülheim/Pfalz (DE)
(72) Erfinder: GERSMANN, Achim, 96049 Bamberg (DE)
(74) Vertreter: Naumann, Ulrich, Dr.-Ing.
(86) Internationale Anmeldenummer: PCT/DE2001/000315
(87) Internationale Veröffentlichungsnummer: WO 2001/054530

(56) Entgegenhaltungen:
- CH-A- 258 657
- FR-A- 1 278 486
- GB-A- 494 367

## Beschreibung

Die Erfindung betrifft eine rahmenlose Gürtelschließe.

Zum Verbinden von Riemenenden bei Gürteln, Taschen, Sattlerwaren etc. sind Gürtelschließen allgemein bekannt, die einen Schnallenrahmen und einen Schließdorn umfassen. Der Schließdorn ist kippbar an einer Basisseite des Schnallenrahmens befestigt. Die Basisseite des Schnallenrahmens ist in eine Schlaufe eines ersten Riemenendes eingebettet. Ein zweites, loses Riemenende ist mit Lochungen versehen. Zum Verbinden der Riemenenden wird das lose Riemenende zuerst durch den Schnallenrahmen gesteckt und dann der Schließdorn in die Lochung eingeführt. Bei Zug auf die Riemenverbindung wird der Schließdorn mit seiner Spitze auf den Schnallenrahmen gepresst. Das lose Riemenende ist über den in die Lochung eingeführten Schließdorn formschlüssig festgelegt, wobei durch den auf den Rahmen gepressten Schließdorn verhindert wird, dass das lose Riemenende von dem Schließdom abrutschen kann. Weiterhin ist eine Führungsschlaufe erforderlich, in das das lose, frei abstehende Riemenende zu stecken ist.

Mit der bekannten Gürtelschließe sind zwar funktionelle Riemenverbindungen zu erhalten. Nachteilig ist aber bereits die Handhabung, denn zum Schließen eines Gürtels oder Riemens, der eine bekannte Gürtelschließe aufweist, sind mehrere Schritte durchzuführen, wozu im Allgemeinen auch beide Hände gleichzeitig benutzt werden müssen.

Auch müssen zur Herstellung eines Gürtels mit einer bekannten Gürtelschließe Dom und Schnallenrahmen einzeln gefertigt, drehbeweglich miteinander verbunden und dann in eine Riemenschlaufe eingenäht werden. Da hierzu teilweise Handarbeit notwendig ist, ist ein Gürtel mit einer solchen Gürtelschließe relativ teuer in der Herstellung. Die ästhetische Wirkung wird insbesondere durch den massiven Schnallenrahmen dominiert. Durch die Schlaufung des ersten Riemenendes, die eingebettete Schnalle und die aufgesetzte Führungsschlaufe wird der Gürtel bei Verwendung der herkömmlichen Gürtelschließe relativ dick, was gerade bei dicken Ledermaterialien vom Träger eines solchen Gürtels als störend empfunden wird. Nachteilig ist weiterhin, dass ein relativ großer, massiver Schnallenrahmen erforderlich ist, so dass bei einer aus ästhetischen Gründen wünschenswerten Wahl von Edelmetallen als Werkstoff für die Gürtelschließe erhebliche Kosten entstehen. Filigraneren Konstruktionen des Schnallenrahmen stehen die hohen Biegemomente entgegen, die bei Zug an der Riemenverbindung auf den Schnallenrahmen und den weitgehend frei liegenden, langen Dom wirken. Dorn und Schnallenrahmen müssen aber je nach Biegeradius des Riemenendes eine bestimmte Mindestlänge haben, da sonst das Einfädeln des losen Riemenendes erschwert ist.

Aus der DE 94 19 623 U1 ist eine Gürtelschließe bekannt, die eine rechteckige Riemendurchführung aufweist, in die die beiden übereinander liegenden Riemenenden gesteckt werden. Von der Riemendurchführung geht eine parallel zu den Riemen verlaufende Abstandsstange aus, die in einem senkrecht abgewinkelten Klemmdorn mündet. Beide Riemenenden sind gelocht und werden zum Schließen so übereinander gelegt, dass zwei Lochungen übereinander liegen, durch die der Klemmdorn hindurch gesteckt wird. Dieser weist an seiner Spitze eine Verdickung auf, die in den Lochungen des Gürtelriemens einrastet, so dass ein unbeabsichtigtes Herausrutschen des Domes aus den Lochungen erschwert ist. Durch dieses Gürtelelement kann eine relativ flache Gürtelverbindung erreicht werden. Auch die Herstellung kann wesentlich kostengünstiger erfolgen als bei einer herkömmlichen Gürtelschließe mit Schnallenrahmen. Nachteilig ist jedoch, dass die Verbindung nur durch das Einrasten der Domverdickung erfolgt. Hier besteht das Dilemma, dass für eine feste Verbindung die Dornverdickung möglichst groß gegenüber dem Lochungsdurchmesser sein muss und das Riemenmaterial möglichst hart und wenig nachgiebig sein muss, dass jedoch für eine einfache Handhabung, also ein einfaches Durchdrücken des Klemmdorns durch die Lochungen, eine genau gegenteilige Ausbildung wünschenswert wäre. Erweitern sich die Lochungen infolge häufigen Gebrauchs, ist ein sicherer Verschluß nicht mehr gewährleistet. Weiterhin wird es als umständlich empfunden, dass zum Schließen zunächst je eine Lochung des untenund des oben liegenden Riemenendes deckungsgleich übereinander gelegt werden müssen.

Aus der FR-A-1 278 486 ist eine Gürtelschließe gemäß dem ersten Teil des Anspruchs 1 bekannt.

Der Erfindung liegt daher die Aufgabe zugrunde, eine Gürtelschließe zu schaffen, mit der bei einfacher Handhabbarkeit eine ebenso gebrauchssichere wie ästhetisch ansprechende Riemenverbindung herzustellen ist.

Diese Aufgabe wird durch die Merkmale des Zweiten Teils des Anspruchs 1 gelöst.

Die mit der Erfindung erzielten Vorteile bestehen insbesondere darin, dass die erfindungsgemäße Gürtelschließe einen sehr einfachen Aufbau aufweist. Durch die bevorzugten schlanken Profilquerschnitte und den Verzicht auf massive Elemente wie einen Schnallenrahmen oder eine Riemendurchführung besitzt die Gürtelschließe nur ein sehr geringes Volumen, so dass eine Fertigung der erfindungsgemäßen Gürtelschließe auch aus Edelmetallen oder anderen Schmuckwerkstoffen vergleichsweise kostengünstig möglich ist. Neben der funktionellen kann die erfindungsgemäße Gürtelschließe so auch eine besondere ästhetische Wirkung ausüben.

Die besondere ästhetische Wirkung ergibt sich bei einem geschlossenen Gürtel, der einen Riemen und eine erfindungsgemäße Gürtelschließe umfasst, auch dadurch, dass im Verbindungsbereich nur die Riemenenden flach übereinander liegen und außen lediglich der Schließdorn sichtbar ist. Die Gürtelschließe tritt bei dem Gürtel der Erfindung in ästhetischer Hinsicht weit zurück.

In funktioneller Hinsicht ergibt sich mit der Gürtelschließe eine sichere Riemenverbindung. Durch den Eingriff des Dorns in eine Riemenlochung wird eine formschlüssige Verbindung hergestellt. Bei Zug auf die Riemenenden wird der Mittelsteg gekippt; bedingt durch die Abwinklung des Schließdorns gegenüber dem Mittelsteg wird der Schließdom mit seiner Dornspitze auf das Riemenende gedrückt.

Diese Wirkung wird am besten erreicht, wenn der Mittelsteg und der Schließdorn einen Winkel von 95° bis 135°, insbesondere 105° bis 115°, einschließen.

Vorteilhaft ist auch, dass die Gürtelschließe zur Bildung eines Gürtels nicht notwendigerweise fest mit einem gelochten Riemen verbunden werden muß, sondem auch einfach in einen solchen eingesteckt werden kann, so dass sich sowohl eine einfache Herstellung wie auch eine einfacher Handhabung ergibt. Die Gürtelschließe kann mit beliebigen Riemen kombiniert werden, soweit die Riemenlochungen zur Aufnahme von Schließdom und Mittelsteg geeignet sind.

Die erfindungsgemäße Gürtelschließe ist nicht nur für Gürtel, sondern für Riemenverbindungen aller Art, beispielsweise an Taschen, Schuhen, Sattlerwaren, geeignet.

Weitere vorteilhafte Ausgestaltungen sind den Unteransprüchen zu entnehmen.

Die Erfindung wird nachfolgend anhand von Ausführungsbeispielen und mit Bezug auf die Zeichnung näher beschrieben. Es zeigen im einzelnen:
- Fig. 1: eine bevorzugte Ausführungsform der erfindungsgemäßen Gürtelschließe in perspektivischer Ansicht;
- Fig. 2: einen geschlossenen Gürtel der Erfindung in einer ersten Ausführungsform in perspektivischer Teilansicht;
- Fig. 3a,b: einen Gürtel der Erfindung in einer zweiten Ausführungsform in schematischer Seitenansicht;
- Fig. 4a: die Gürtelschließe in Seitenansicht; und
- Fig. 4b: die Gürtelschließe in Draufsicht.

Eine erfindungsgemäße Gürtelschließe 1 besteht, wie in Fig. 1 dargestellt, aus einem Schließdom 2, der über einen Mittelsteg 3 mit einem Ankerelement 4 verbunden ist. Dabei schließen der Schließdom 2 und der Mittelsteg 3 einen stumpfen Winkel α von etwa 110° ein. Der Mittelsteg 3 mündet in der Mitte des stabförmigen Ankerelements 4 und ist senkrecht auf diesem angeordnet, so dass der Mittelsteg 3 und das Ankerelement 4 zusammen ein umgedrehtes "T" bilden.

Fig. 2 zeigt ausschnittsweise den Schließbereich eines geschlossenen Gürtels 10. Dieser umfasst eine Gürtelschließe 1 und einen Riemen, dessen Riemenenden 11, 12 jeweils wenigstens eine Riemenlochung aufweisen. Die Gürtelschließe 1 ist durch die in Fig. 2 nicht erkennbare Riemenlochung in dem unten liegenden Riemenende 12 gesteckt, so dass das Ankerelement 4, das größere Abmessungen als die Riemenlochung hat, an der Unterseite des Riemenendes 12 anliegt und dort ein Widerlager bildet. Die Riemenlochung des Riemenendes 12 und die Riemenlochung 11.1 eines zweiten Riemenendes 11 umgeben den Mittelsteg 3. Der Schließdom 2 liegt vollständig oberhalb des Pakets aus den Riemenenden 11, 12. Nach außen hin ist bei einem geschlossenen Gürtel 10 von der Gürtelschließe 1 lediglich der auf den überlappenden Riemenenden 11, 12 liegende Schließdom 2 sichtbar. Es ergibt sich ein harmonischer Gesamteindruck, da bei dem Gürtel der Erfindung keine klobigen Bauteile wie ein Schnallenrahmen erforderlich sind.

Bei dem in Fig. 2 gezeigten Gürtel 10 muss der Schließdorn 2 nicht notwendigerwesie außen, also beispielsweise vom Körper eines Trägers weg, weisen. Da zum Schließen des Gürtels 10 der Schließdorn 2 wesentlich weniger abgespreizt werden muss als bei den herkömmlichen Gürtelschließen mit Schnallenrahmen, ist auch ein Schließen des Gürtels 10 in der Weise möglich, dass der Schließdom 2 innen liegt und das Ankerelement 4 außen sichtbar ist.

Die geometrischen Verhältnisse werden nachfolgend anhand der Fig. 4a und 4b verdeutlicht. Wie Fig. 4b zeigt, sind Ankerelement 4 und Schließdorn 2 senkrecht zueinander angeordnet. Fig. 4a zeigt in der Seitenansicht, dass der Schließdorn 2 und der Mittelsteg 3 einen Winkel α einschließen, der größer ist als 90°. Bei einem Winkel α größer als 135° besteht die Gefahr, dass die Riemenenden einer geschlossenen Riemenverbindung über die Kante 5 abgleiten und sich die Verbindung unbeabsichtigt löst. Bevorzugt ist daher ein Winkel α = 105° bis 115°.

In der in Fig. 1 und Fig. 4a, 4b dargestellten Ausführungsform haben alle Elemente 2, 3 und 4 der Gürtelschließe 1 den gleichen quadratischen Profilquerschnitt von 3 mm x 3 mm. Andere Abmessungen und Querschnittsformen, beispielsweise runde Querschnitte, sind ebenfalls möglich. Auch kann das Ankerelement flächig ausgebildet sein, beispielsweise als Kreisplatte, wobei der Mittelsteg 3 in Richtung der Flächennormalen angeordnet ist.

An der Verbindung zwischen Mittelsteg 3 und Schließdorn 2 ist eine Kante 5 ausgebildet. Durch eine scharfkantige Ausführung der Kante 5 wird verhindert, dass bei einer geschlossenen Riemenverbindung das unter dem Schließdom 2 liegenden Riemenende 12 vom Mittelsteg 3 zunächst auf den Schließdorn 2 gleitet und möglicherweise sogar von diesem abrutscht.

Damit sich das Ankerelement 4 nicht durch eine Riemenlochung hindurch ziehen lässt, ist die Länge L_{B} des stabförmigen Ankerelements 4 so gewählt, dass sie mindestens dem Doppelten des Durchmessers der Riemenlochung enstpricht. Bevorzugt beträgt die Länge L_{B} 10 mm bis 20 mm.

Für eine gute Klemmwirkung entspricht die Länge L_{M} des Mittelstegs 3 als Abstand zwischen der Oberkante des Ankerelements 4 und der Unterkante des Schließdoms 2 im Bereich des Knickpunkts mindestens dem Doppelten der Dicke der Riemenenden.

Die Länge L_{S} des Schließdorns kann unter gestalterischen Aspekten gewählt werden. Bevorzugt beträgt die Länge L_{S} 20 bis 30 mm.

Die Handhabung und Funktion des Gürtels der Erfindung wird mit Bezug auf die Figuren 3a und 3b erläutert. Dargestellt ist eine Ausführungsform eines Gürtels 20, dessen eines Riemenende 22 in einer beispielsweise durch Nähen gebildeten Schlaufe 23 endet, welche das Ankerelement 4 umschließt. Durch die Schlaufe 23 wird das Herausfallen der in eine Riemenlochung 22.1 gesteckten Gürtelschließe 1 bei einem geöffneten Gürtel 20 verhindert. Die Schlaufe 23 ist aber für die Funktion der Gürtelschließe 1 nicht unbedingt erforderlich und kann, wie in Fig. 2 gezeigt, für eine besonders flache Verbindung entfallen.

In der in Fig. 3a gezeigten Stellung ist die Gürtelschließe 1 so aufgerichtet, dass der Mittelsteg 3 von dem Riemenende 22 aufragt und der Schließdom 2 frei liegt. Ein zweites Riemenende 21 wird herangeführt und mit einer der Riemenlochungen 21.1, 21.2 über den Schließdom 2 und dann auf den Mittelsteg 3 geschoben, bis die Riemenenden 21, 22 übereinander liegen, wie in Fig. 3b dargestellt. Die Riemenverbindung ist jetzt geschlossen. Werden, wie durch die Pfeile 31, 32 angedeutet, Zugkräfte auf die Riemenenden 21, 22 ausgeübt, so driften diese mit ihren Riemenlochungen 21.1, 22.1 leicht auseinander, bis eine formschlüssige Verbindung an dem Mittelsteg 3 besteht. Der innerhalb der Riemenlochungen 21.1, 22.1 befindliche Mittelsteg 3 der Gürtelschließe 1 wird hierdurch gekippt, was zur Folge hat, dass der sich im stumpfen Winkel α an den Mittelsteg 3 anschließende Schließdom 2 zumindest mit seiner Domspitze 6 auf das Riemenende 21 drückt. In dem in Fig. 3b gezeigten Beispiel eines Gürtels 20 ist der Abstand der Riemenlochungen 21.1, 21.2 im Verhältnis zur Schließdornlänge L_{S} so gewählt, dass bei einer Gürtelschließe 1, deren Mittelsteg 3 in der Riemenlochung 21.1 steckt, die Domspitze 6 in die benachbarte Riemenlochung 21.2 eingreift.

## Patentansprüche

1. Rahmenlose Gürtelschließe (1) mit einem stabförmigen Schließdorn (2), an den sich ein stabförmiger Mittelsteg (3) anschließt, der auf einem Ankeretement (4) mündet,
**dadurch gekennzeichnet, dass** sowohl der Schließdom (2) als auch der Mittelsteg (3) linear ausgebildet sind und dass sich der Mittelsteg (3) in einem stumpfen Winkel α an den Schließdorn (2) anschließt.

2. Gürtelschließe (1) nach Anspruch 1, **dadurch gekennzeichnet, dass** der Mittelsteg (3) orthogonal auf dem Ankerelement (4) mündet.

3. Gürtelschließe (1) nach einem der Ansprüche 1 oder 2, **dadurch gekennzeichnet, dass** das Ankerelement (4) stabförmig ausgebildet und rechtwinklig zu dem Schließdorn (2) angeordnet ist.

4. Gürtelschließe (1) nach einem der Ansprüche 1 bis 3, **dadurch gekennzeichnet, dass** der Profilquerschnitt des Schließdorns (2) und/oder des Mittelstegs (3) und/oder des Ankerelements (4) oval, kreisförmig oder polygonal, insbesondere quadratisch ist.

5. Gürtelschließe (1) nach Anspruch 4, **dadurch gekennzeichnet, dass** die Kantenlängen des Profilquerschnitts 2 bis 4 mm betragen.

6. Gürtelschließe (1) nach einem der Ansprüche 1 bis 5, **dadurch gekennzeichnet, dass** der Winkel α = 95° bis 135° beträgt.

7. Gürtelschließe (1) nach einem der Ansprüche 1 bis 6, **dadurch gekennzeichnet, dass** der Winkel α = 105° bis 115° beträgt.

8. Gürtel (10) mit einer Gürtelschließe (1) nach einem der Ansprüche 1 bis 7 und mit einem Riemen, dessen erstes und zweites Riemenende (11, 12; 21, 22) jeweils wenigstens eine Riemenlochung (11.1; 21.1, 21.2) aufweisen, in die der Schließdorn (2) und der Mittelsteg (3) einsteckbar sind und an der das Ankerelement (4) festgelegt ist.

9. Gürtel (20) nach Anspruch 8, **dadurch gekennzeichnet, dass** das zweite Riemenende (22) eine das Ankerelement (4) umschließende Schlaufe (23) aufweist.

10. Gürtel nach Anspruch 8 oder 9, **dadurch gekennzeichnet, dass** die Länge L_{B} des Ankerelements (4) mindestens dem Zweifachen des Durchmessers der Riemenlochungen (11.1; 21.1, 21.2) entspricht.

11. Gürtel nach einem der Ansprüche 8 bis 10, **dadurch gekennzeichnet, dass** die zwischen der Oberkante des Ankerelements (4) und der Unterkante des Schließdorns (2) gemessene Länge L_{M} des Mittelstegs (4) mindestens dem Doppelten der Dicke der Riemenenden (11, 12; 21, 22) entspricht.

12. Gürtel nach einem der Ansprüche 8 bis 11, **dadurch gekennzeichnet, dass** die Länge L_{S} des Schließdoms (2) dem Abstand der Riemenlochungen (21.1, 21.2) enspricht, so dass bei einem geschlossenen Gürtel der Schließdom (2) mit seiner Schfießdomspitze (6) in eine benachbarte Riemenlochung eingreift.

## Claims

1. A frameless belt buckle (1) having a rod-form buckle prong (2), adjoining which is a rod-form middle member (3) that runs into an anchoring element (4), **characterised in that** both the buckle prong (2) and the middle member (3) are of linear construction and **in that** the middle member (3) adjoins the buckle prong (2) at an obtuse angle α.

2. A belt buckle (1) according to claim 1, **characterised in that** the middle member (2) runs orthogonally into the anchoring element (4).

3. A belt buckle (1) according to claim 1, **characterised in that** the anchoring element (4) is of rod-form construction and is arranged at right angles to the buckle prong (2).

4. A belt buckle (1) according to any one of claims 1 to 3, **characterised in that** the profile cross-section of the buckle prong (2) and/or of the middle member (3) and/or of the anchoring element (4) is oval, circular, or polygonal, especially square.

5. A belt buckle (1) according to claim 4, **characterised in that** the edge lengths of the profile cross-section are from 2 to 4 mm.

6. A belt buckle (1) according to any one of claims 1 to 5, **characterised in that** the angle α = 95° to 135°.

7. A belt buckle (1) according to any one of claims 1 to 6, **characterised in that** the angle α = 105° to 115°.

8. A belt (10) having a belt buckle (1) according to any one of claims 1 to 7, and having a strap of which the first and second strap ends (11, 12; 21, 22) each have at least one hole (11.1; 21.1, 21.2), into which the buckle prong (2) and the middle member (3) are insertable and at which the anchoring element (4) is fixed.

9. A belt (20) according to claim 8, **characterised in that** the second strap end (22) comprises a loop (23) surrounding the anchoring element (4).

10. A belt according to claim 8 or 9, **characterised in that** the length L_{B} of the anchoring element (4) corresponds at least to twice the diameter of the strap holes (11.1; 21.2, 21.2).

11. A belt according to any one of claims 8 to 10, **characterised in that** the length L_{M} of the middle member (4) measured between the upper edge of the anchoring element (4) and the bottom edge of the buckle prong (2) corresponds at least to twice the thickness of the strap ends (11, 12; 21, 22).

12. A belt according to any one of claims 8 to 11, **characterised in that** the length L_{S} of the buckle prong (2) corresponds to the spacing of the strap holes (21.1, 21.2), so that when the belt is fastened the buckle prong (2) engages with its buckle prong tip (6) in an adjacent strap hole.

## Revendications

1. Fermoir de ceinture (1) sans armature avec un ardillon de fermeture (2) en forme de barre auquel se raccorde une entretoise centrale (3) en forme de barre qui débouche sur un élément d'ancrage (4),
**caractérisé par le fait qu'**aussi bien l'ardillon de fermeture (2) qu'également l'entretoise centrale (3) sont conformés linéairement et que l'entretoise centrale (3) se raccorde à l'ardillon de fermeture (2) selon un angle □ obtus.

2. Fermolr de ceinture (1) selon la revendication 1,
**caractérisé par le fait que** l'entretoise centrale (3) débouche orthogonalement sur l'élément d'ancrage (4).

3. Fermoir de ceinture (1) selon l'une des revendications 1 et 2,
**caractérisé par le fait que** l'élément d'ancrage (4) est conformé en forme de barre et disposé orthogonalement à l'ardillon de fermeture (2).

4. Fermoir de ceinture (1) selon l'une des revendications 1 à 3,
**caractérisé par le fait que** la section transversale de profil de l'ardillon de fermeture (2) et/ou l'entretoise centrale (3) et/ou l'élément d'ancrage (4) est ovale, circulaire ou polygonale, en particulier carrée.

5. Fermoir de ceinture (1) selon la revendication 4,
**caractérisé par le fait que** les longueurs d'arête de la section transversale de profil sont de 2 à 4 mm.

6. Fermoir de ceinture (1) selon l'une des revendications 1 à 5,
**caractérisé par le fait que** l'angle □ = 95° à 135°.

7. Fermoir de ceinture (1) selon l'une des revendications 1 à 6.
**caractérisé par le fait que** l'angle □ = 105° à 1 1 5°.

8. Ceinture (10) avec un fermoir de ceinture (1) selon l'une des revendications 1 à 7 et avec une courroie dont les première et seconde extrémités de courroie (11,12 ; 21,22) présentent respectivement au moins une perforation de courroie (11.1 ; 21.1, 21.2) dans laquelle l'ardillon de fermeture (2) et l'entretoise centrale (3) peuvent être enfichés et sur laquelle l'élément d'ancrage (4) est arrêté.

9. Ceinture (20) selon la revendication 8,
**caractérisée par le fait que** la seconde extrémité de courroie (22) présente un crochet fermé (23) entourant l'élément d'ancrage (4).

10. Ceinture selon la revendication 8 ou 9,
**caractérisée par le fait que** la longueur L_{B} de l'élément d'ancrage (4) correspond au moins au double du diamètre des perforations de courroie (11.1 ; 21.1, 21.2).

11. Ceinture selon l'une des revendications 8 à 10,
**caractérisée par le fait que** la longueur L_{M} de l'entretoise centrale (4) mesurée entre l'arête supérieure de l'élément d'ancrage (4) et l'arête inférieure de l'ardillon de fermeture (2) correspond au moins au double de l'épaisseur des extrémités de courroie (11,12 ; 21, 22).

12. Ceinture selon l'une des revendications 8 à 11,
**caractérisée par le fait que** la longueur L_{S} de l'ardillon de fermeture (2) correspond à l'écartement des perforations de courroie (21.1, 21 2) de telle manière que, avec une ceinture fermée, l'ardillon de fermeture (2) vient en prise par sa pointe (6) d'ardillon de fermeture dans une perforation de courroie adjacente.
